# EUROPÄISCHE PATENTSCHRIFT

(11) **EP 0 441 136 B1**
(45) Veröffentlichungstag und Bekanntmachung des Hinweises auf die Patenterteilung: **29.03.1995**
(21) Anmeldenummer: 91100479.4
(22) Anmeldetag: 17.01.1991
(51) Int. Cl.: B65B 43/12, B65H 5/28, B65G 15/14

(54) **Verfahren und Vorrichtung zum Handhaben, insbesondere Fördern von Zuschnitten**
Method of and device for handling, especially transporting blanks
Procédé et dispositif pour manipuler, notamment pour transporter des découpes

(30) Priorität: 06.02.1990 DE 4003451
(43) Veröffentlichungstag der Anmeldung: 14.08.1991
(73) Patentinhaber: Focke & Co. (GmbH & Co.), 27283 Verden (DE)
(72) Erfinder: Focke, Heinz, D-27283 Verden (DE); Liedtke, Kurt, Verstorben (DE)
(74) Vertreter: Bolte, Erich, Dipl.-Ing.

(56) Entgegenhaltungen:
- EP-A- 0 150 889
- DE-A- 3 716 897
- DE-C- 3 621 834

## Beschreibung

Die Erfindung betrifft ein Verfahren zum Handhaben, insbesondere Fördern einer Vielzahl von Zuschnitten, die unter Bildung einer fortlaufenden Materialbahn an ihren Rändern, insbesondere Längskanten, miteinander verbunden sind, für die Herstellung von Packungen, vorzugsweise im Zusammenhang mit einer Verpackungsmaschine. Weiterhin betrifft die Erfindung eine Vorrichtung zur Durchführung des Verfahrens.

Der Transport des Verpackungsmaterials bereitet bei Verpakkungsmaschinen hoher Leistung ein besonderes Problem. Dies gilt vor allem bei der Verarbeitung von Zuschnitten aus dünnem Karton, zum Beispiel für die Herstellung von Klappschachteln (Hinge-Lid-Packungen) für Zigaretten. In der Praxis werden die für diesen Packungstyp besonders gestalteten Zuschnitte in Stapeln angeliefert und überwiegend von Hand in ein Magazin der Verpackungsmaschine eingefüllt. Diese Handhabung ist arbeitsaufwendig und wird der Leistungsfähigkeit moderner Verpackungsmaschinen nicht gerecht.

Aus der EP-A-0 150 889 ist eine Vorrichtung zur Förderung von Blechdosendeckeln bekannt. Hierzu sind am Umfang der Deckel angreifende Riemen als Endlosförderer vorgesehen. Die kreisrunden Deckel sind nicht miteinander verbunden.

Der Erfindung liegt die Aufgabe zugrunde, Maßnahmen für eine störungsfreie Handhabung, insbesondere den Transport von Zuschnitten im Zusammenhang mit einer Verpackungsmaschine vorzuschlagen, durch die der Einsatz von Bedienungspersonal auf ein Minimum verringert, gleichwohl aber die Zuschnitte mit hoher Leistung auch über längere und komplexe Transportwege gefördert werden können.

Zur Lösung dieser Aufgabe ist das erfindungsgemäße Verfahren dadurch gekennzeichnet, daß die miteinander verbundenen Zuschnitte ziehharmonikaartig bzw. zick-zack-förmig bis zur Dichtlage der Zuschnitte aneinandergefaltet sind und daß der so gebildete Zuschnittstrang unter Umlenkung in unterschiedlicher Richtung gefördert und dabei durch Förderorgane abgestützt wird, wobei die Zuschnitte im Bereich der Umlenkung parallel zu ihren Faltkanten bzw. Rändern oder quer zu diesen aufgefächert werden.

Das erfindungsgemäße Verfahren zum Transport und/oder Speichern von Zuschnitten aus dünnem Karton, insbesondere für Klappschachteln, geht aus von einer fortlaufenden Materialbahn aus Zuschnitten, die an ihren Rändern über Materialreste miteinander verbunden sind. Im Bereich dieser Ränder bzw. Restverbindungen werden die Zuschnitte zick-zack-förmig gefaltet, so daß die Zuschnitte bei Aufrechterhaltung des Verbunds innerhalb der Materialbahn dicht aneinanderliegen, unter Bildung eines Zuschnittstrangs. Dieser wird in Richtung quer zur Ebene der Zuschnitte gefördert und unter Auffächern der miteinander verbundenen Zuschnitte umgelenkt. Die Umlenkungsmöglichkeit ist von Bedeutung, da nur auf diese Weise eine den Erfordernissen entsprechende Förderung möglich ist.

Bei dem erfindungsgemäßen Verfahren wird der Zuschnittstrang auch im Bereich von geradlinigen Förderstrecken (zeitweilig) aufgefächert. Dadurch können Abschnitte unterschiedlicher Speicherkapazität an Zuschnitten gebildet werden.

Die erfindungsgemäße Vorrichtung zur Handhabung, insbesondere zum Fördern und Speichern von Zuschnitten, die unter Bildung eines Zuschnittstrangs an ihren Rändern zu einer fortlaufenden Materialbahn miteinander verbunden und zick-zack-förmig bis zur Dichtlage aneinander gefaltet sind, weist als Förderorgane angetriebene Förderbänder auf, die durchgängig an wenigstens zwei einander gegenüberliegenden Seiten des Zuschnittstrangs zur Führung desselben angeordnet sind, und die unter Mitnahme des Zuschnittstrangs an jeweils zugekehrten Längskanten und/oder Querkanten desselben unter Reib- und/oder Formschluß anliegen, wobei im Bereich von Umlenkungen eines der Förderbänder innenseitig des Zuschnittstrangs und im Bereich von horizontalen Förderstrecken an der Unterseite vorgesehen ist und wobei die Förderbänder in mehrere, unmittelbar aneinander anschließende Bandabschnitte unterteilt sind, wobei Umlenkrollen für aneinander anschließende Förderbänder auf derselben Achse angeordnet sind.

Die zick-zack-förmig gefalteten, überwiegend eng aneinanderliegenden Zuschnitte der Materialbahn werden im überwiegenden Bereich einer Transport- bzw. Speicherstrecke durch Förderbänder an gegenüberliegenden Seiten erfaßt und transportiert. Die Förderbänder sind in besonderer Weise ausgebildet, nämlich mit einer elastischen, weichen Auflage, in die die Kanten, insbesondere Faltkanten der Zuschnitte leicht eingedrückt werden unter Verformung der Auflage. Dadurch sind Relativverschiebungen der Zuschnitte bzw. der Faltkanten gegenüber den Förderbändern ausgeschlossen.

Im Bereich von Umlenkstellen der Materialbahn bzw. des Zuschnittstrangs werden die Zuschnitte strahlenförmig aufgefächert und dadurch umgelenkt, vorzugsweise in einem Winkel von 90°. Die quer zur Förderrichtung sich erstreckenden freien Kanten der Zuschnitte werden im Bereich der Umlenkung durch eine Außenführung abgestützt und auf insbesondere regelmäßigen Abstand voneinander gehalten. Die Abstützung ist erfindungsgemäß ein entsprechend umgelenktes Umlenk-Förderband. Innenseitig ist im Bereich der Umlenkung ebenfalls eine Abstützung zur Sicherung der Formation des Zuschnittstrangs vorgesehen, und zwar je nach Art der Umlenkung eine Umlenkwalze für das innenseitige Förderband oder eine besondere Formwalze.

Der erfindungsgemäße Transport von Zuschnitten ermöglicht in optimaler Weise die Bildung von Zuschnitt-Speichern. Eine längere Förderstrecke mit in Dichtlage nebeneinander angeordneten Zuschnitten ergibt eine hohe Speicherkapazität. Beim Abbau des Speichers werden die Zuschnitte (zeitweilig) in einen größeren Abstand voneinander gebracht.

Besonders vorteilhaft ist die Ausbildung eines Speichers, bei dem die Speicherstrecke in bezug auf die wirksame Länge veränderlich ist. Hierzu sind Förderbänder zum Transport der Zuschnitte verstellbar angeordnet, derart, daß die wirksame Förderstrecke derselben, nämlich die Länge eines Fördertrums, veränderbar ist.

Schließlich befaßt sich die Erfindung mit der Einführung der Zuschnitte bzw. der Materialbahn in die Zick-Zack-Lage der Zuschnitte. Hierfür ist erfindungsgemäß ein Knickorgan vorgesehen, welches aufgrund hin- und hergehender Bewegung das Einfalten der in gestreckter Position zugeführten Materialbahn bewirkt. Diese läuft in ein sich trichterförmig erweiterndes Aufnahmestück ein, welches seitlich durch divergierende Förderbänder begrenzt ist. Im Anschluß an das Aufnahmestück beginnt die Förderstrecke für die gefaltete Materialbahn.

Weitere Merkmale der Erfindung betreffen die Ausbildung der Organe zum Fördern, Umlenken und sonstigen Handhaben des Zuschnittstrangs, auf Einrichtungen für die Bildung und den Abbau von Speicherabschnitten sowie auf die Bildung einer zick-zack-förmig gefalteten Materialbahn aus einer Strecklage derselben. Ausführungsbeispiele der Erfindung werden nachfolgend anhand der Zeichnungen näher erläutert. Es zeigt:
- Fig. 1: den beispielhaften Verlauf eines Zuschnittstrangs mit mehreren Ablenkungen in perspektivischer Darstellung,
- Fig. 2: einen Abschnitt einer Vorrichtung zum Fördern und Umlenken des Zuschnittstrangs aus zick-zack-förmig gefalteter Materialbahn in Seitenansicht,
- Fig. 3: eine Darstellung entsprechend Fig. 2 bei einer Umlenkung in anderer Richtung,
- Fig. 4: einen Förderabschnitt der Vorrichtung mit variablen Zuschnitt-Speicher in Seitenansicht,
- Fig. 5: einen Ausschitt V in Fig. 2 bei stark vergrößertem Maßstab,
- Fig. 6: einen Vertikalschnitt durch einen Förderbereich für die Zuschnitte gemäß Schnittebene VI - VI in Fig. 2,
- Fig. 7: einen entsprechenden Vertikalschnitt in der Ebene VII - VII der Fig. 3,
- Fig. 8: einen Querschnitt VIII - VIII in Fig. 4,
- Fig. 9: einen Querschnitt IX - IX in Fig. 4,
- Fig. 10: einen Querschnitt X - X in Fig. 4,
- Fig. 11: eine Einzelheit der Vorrichtung im Bereich der Aufnahme einer Materialbahn und der Bildung einer zick-zack-förmigen Formation in Seitenansicht,
- Fig. 12: einen Vertikalschnitt zu der Einzelheit gem. Fig. 11 in der Schnittebene XII - XII.

Die in den Zeichnungen in Einzelheiten dargestellte Einrichtung zum Handhaben, insbesondere Fördern von Zuschnitten 20 kann mit einer Verpackungsmaschine (nicht gezeigt) im Zusammenhang stehen, aber auch mit einer Station zur Be- und Entladung von Behältern, Paletten etc. zum weitläufigen Transport von Verpackungsmaterial. Die Zuschnitte 20 sind bei dem vorliegenden Ausführungsbeispiel besonders gestaltet. Es handelt sich dabei um Zuschnitte 20 für die Herstellung von Klappschachteln, insbesondere zur Aufnahme von Zigaretten. Die hierfür verwendeten Zuschnitte 20 haben einen besonderen, charakteristischen Aufbau, wie beispielsweise in DE-A 37 16 897 dargestellt und beschrieben. Die Zuschnitte sind im Bereich von Längskanten 21, 22 miteinander verbunden unter Bildung einer fortlaufenden Materialbahn 23.

Für den Transport, die Speicherung etc. der Zuschnitte 20 bleibt der Zusammenhang innerhalb der Materialbahn 23 erhalten. Im Bereich der Längskanten 21, 22 ist die Materialbahn 23 zick-zack-förmig gefaltet (z.B. Fig. 4, mittlerer Bereich). Die so gefaltete Materialbahn 23 bildet einen fortlaufenden Zuschnittstrang 24 aus gefächerten oder bis zur Dichtlage nebeneinander angeordneten Zuschnitten 20. Der Zuschnittstrang 24 ist, wie insbesondere aus Fig. 1 ersichtlich, in alle Richtungen umlenkbar, wobei die rechteckigen, länglichen Zuschnitte 20 jeweils in Querrichtung (Fig. 2) oder in Längsrichtung (Fig. 3) zur Umlenkung des Zuschnittstrangs 24 aufgefächert werden.

Die hier gezeigten Zuschnitte 20 haben den für Klappschachteln typischen Aufbau. Im Bereich von Querkanten 25, 26 sind die Zuschnitte 20 besonders gestaltet. Die Querkante 25 begrenzt einen sich im mittleren Bereich des Zuschnitts 20 erstreckenden Deckelinnenlappen 27, der bei der fertigen Klappschachtel an der Innenseite einer Deckelvorderwand 28 anliegt. Der Deckelinnenlappen 27 bildet einen seitlich vorstehenden Vorsprung der Materialbahn 23.

Auf der gegenüberliegenden Seite ist die Querkante 26 im Bereich einer Vorderwand 29 des Zuschnitts 20 parallel zur Längsachse der Materialbahn 23 gerichtet. An den Seiten schließen schräggerichtete Schenkel 30 im Bereich von Seitenlappen 31, 32 des Zuschnitts an.

Die Zuschnitte 20 sind in der in DE-A 37 16 897 beschriebenen Weise lediglich in einem Teilbereich der Längskanten 21, 22 über Materialstege 33 miteinander verbunden. Diese erstrecken sich im Bereich von inneren Seitenlappen 34, 35 sowie im Bereich von hierzu benachbarten inneren Deckelseitenlappen 36, 37. Im Bereich der Materialstege 33 wird die Materialbahn 23 bei der zick-zack-förmigen Formation umgeknickt unter Bildung einer Faltkante 38.

Die Zuschnitte 20 liegen innerhalb des Zuschnittstrangs 24 überwiegend in Dichtlage zueinander. Zur Stabilisierung der Zuschnitt-Formation und zum vorzugsweise kontinuierlichen Transport des Zuschnittstrangs 24 ist dieser im Bereich der Faltkanten 38, also an den Längskanten 21, 22, an einem Endlosförderer abgestützt. Dieser besteht hier aus Förderbändern 39, 40 und 41. Diese sind in besonderer Weise ausgebildet, nämlich mit einem Gurt 42, der aus einem zugfesten Trägerband 43 und einer elastischen, weichen Auflage 44 besteht. Letztere ist den Zuschnitten 20 bzw. den Faltkanten 38 zugekehrt. Diese dringen geringfügig unter entsprechender Verformung in die elastische Auflage 44 ein. Dadurch sind die Zuschnitte 20 gegen Relativverschiebung gesichert. Der Zuschnittstrang 24 wird rutschfrei durch die Förderbänder 39, 40 und 41 mitgenommen. Die jeweilige Formation der Zuschnitte 20 innerhalb des Zuschnittstrangs 24 ist fixiert.

Der Zuschnittstrang 24 wird zweckmäßigerweise über die volle Länge ununterbrochen durch Förderbänder 39, 40 und 41 oder andere Führungs- und Förderorgane an zwei einander gegenüberliegenden Seiten abgestützt. Im Bereich eine geradlinigen Förderstrecke für den Zuschnittstrang 24 wird dieser an den sich zu beiden Seiten erstreckenden Faltkanten 38 - korrespondierend mit den Längskanten 21, 22 - jeweils durch den fördernden Gurt 42 eines Förderbandes 39, 40 und 41 erfaßt. Die Förderbänder verlaufen zweckmäßigerweise im mittleren Bereich des Zuschnittstrangs 24 bzw. der Zuschnitte 20 (z.B. Fig. 6). Die Förderbänder 39, 40 und 41 haben eine geringere Breite als die des Zuschnittstrangs 24. Es können dadurch Förderbänder versetzt zur Mittelebene des Zuschnittstrangs 24 angeordnet sein. Dadurch ist es moglich, die Förderbänder 39, 40 und 41 als Bandabschnitte auszubilden, wobei aufeinanderfolgende Bandabschnitte im Umlenkbereich gleichachsig gelagert sein können. Jeweils einer der im Bereich des Zuschnittstrangs 24 einander gegenüberliegenden Förderbänder 39, 40 bzw. 40, 41 ist angetrieben.

Wie insbesondere aus Fig. 6 ersichtlich, liegen die Gurte 42 der Förderbänder 39 und 40 im Bereich der inneren Seitenlappen 34, 35 an den Zuschnitten 20 an. Die Förderbänder 39, 40 sind am Beginn einer geradlinigen Förderstrecke umgelenkt, und zwar über eine äußere Umlenkrolle 45 für das obere Förderband 39 und über eine innenseitige bzw. untere Umlenkrolle 46. Das untere Förderband 40 ist bei dieser Ausführung angetrieben, während das obere, gegenüberliegende Förderband 39 ohne eigenen Antrieb frei mitläuft. Zu diesem Zweck ist die Umlenkrolle 45 drehbar gelagert, und zwar auf einer Antriebswelle 47 für Umlenkrollen 48, 49 eines anschließenden Abschnitts von Förderbändern.

Von besonderer Bedeutung ist die Gestaltung von Förder- und Stützorganen im Bereich der Umlenkung der Materialbahn 23. Die Umlenkung kann alternativ über die kurze Abmessung (Breite) der Zuschnitte 20 erfolgen (Ausführungsbeispiel der Fig. 2) oder über die Längsabmessung (Fig. 3). Im Bereich der Umlenkung werden die Zuschnitte 20 aufgefächert. Bei der Umlenkung über die kürzere Abmessung sind die Faltkanten 38 an der radial innenliegenden Seite mit einem kürzeren Abstand und an der radial außenliegenden Seite mit einem entsprechend der größeren Bogenlänge mit einem größeren Abstand voneinander angeordnet.

Um die zuletzt genannte Umlenkung zu bewerkstelligen, ist das innenseitig verlaufende Förderband 40 über die Umlenkstelle hinweggeführt, wobei der fördernde, am Zuschnittstrang 24 anliegende Gurt 42 über die Umlenkrolle 46 hinwegführt aus einer horizontalen Förderrichtung in eine vertikale Förderrichtung. Der rücklaufende Gurt des Förderbandes 40 wird über eine versetzt und parallel zur Umlenkrolle 46 angeordnete entsprechende Umlenkrolle 51 geleitet.

Im äußeren Bereich endet das horizontale Förderband 39 vor der Umlenkung. Im vertikalen Förderbereich schließt das Förderband 41 an den Umlenkbereich an.

Zur Führung des auf der Außenseite stark gefächerten Zuschnittstrangs 24 im Bereich der Umlenkung ist hier ein besonderes Umlenkband 52 vorgesehen. Dieses angetriebene Förderorgan ist in gleicher Weise ausgebildet wie die Förderbänder 39, 40 und 41. Wie aus Fig. 6 ersichtlich handelt es sich um zwei Umlenkbänder 52, die zu beiden Seiten der Förderbänder 39 und 41 laufen. Der Antrieb erfolgt im Bereich des Übergangs zum horizontalen Förderabschnitt (Förderband 39). Die beiden Umlenkrollen 49, 50 sind auf einer drehbar angetriebenen Welle gelagert. Die Umlenkung an der gegenüberliegenden Seite erfolgt in analoger Weise über (leerlaufende) Umlenkrollen 53.

Die Umlenkbänder 52 sind so ausgebildet bzw. bemessen, daß der fördernde Gurt 42 der bogenförmigen Kontur des Zuschnittstrangs 24 im Bereich der Umlenkung folgt. Durch die geschilderte Ausbildung des Gurts 42 wird die regelmäßige Fächerformation der Zuschnitte 20 innerhalb des Zuschnittstrangs 24 auch hier fixiert. Die Fächerbildung entsteht automatisch beim Übergang der Materialbahn 23 in den Bogen. Zu diesem Zweck ist das Umlenkband 52 bzw. dessen fördernder Gurt mit einer größeren Geschwindigkeit angetrieben als diejenige der Förderbänder 39, 40 und 41.

Die in Fig. 3 gezeigte Umlenkung über die längere Abmessung der Zuschnitte 20 ist in ähnlicher Weise aufgebaut. Allerdings enden horizontal bzw. vertikal fördernde Förderbänder für den Zuschnittstrang 24 am Beginn bzw. am Ende des Umlenkbereichs. Innerhalb desselben werden die Zuschnitte 20 durch einen außen anliegenden Umlenkförderer 54 transportiert. Dieser ist angetrieben, und zwar im vorliegenden Falle über eine dem horizontalen Förderbereich zugekehrte Umlenkrolle 55. Diese sitzt auf einer angetriebenen Welle 56. Eine gegenüberliegende, dem vertikalen Förderbereich zugekehrte Umlenkrolle 57 läuft ohne Antrieb leer. Der Umlenkförderer 54 bzw. dessen fördernder Gurt 42 liegt bogenförmig an den außenliegenden Kanten des Zuschnittstrangs 24 an, nämlich an den Querkanten 25, die zugleich die freien Randkanten des Deckelinnenlappens 27 sind. Der Umlenkförderer 54 hat hier die Breite des Deckelinnenlappens 27.

Ein äußerer, rücklaufender Trum des Umlenkförderers 54 wird über Stützrollen 58 geführt.

Die Antriebsgeschwindigkeit des Umlenkförderers 54 ist aufgrund der größeren Bogenlänge größer als die Geschwindigkeit des Umlenkbandes 52 bei der Umlenkung gem. Fig. 2.

Innenseitig ist der Zuschnittstrang 24 bei der Umlenkung gemäß Fig. 3 nur geringfügig gefächert. Zur Stützung und Umlenkung des Zuschnittstrangs 24 ist hier lediglich eine freidrehbar gelagerte, also leerlaufende Formrolle 59. Diese ist drehbar auf einem Tragbolzen 60 gelagert. Die Kontur der Formrolle 59 entspricht der Kontur der Querkante 26 mit den abgewinkelten Schenkeln 30. Die Zuschnitte 20 sind demnach formschlüssig auf der Formrolle 59 abgestützt.

In den an die Umlenkstelle gem. Fig. 3 anschließenden horizontalen und vertikalen Förderbereichen sind Förderorgane für den Zuschnittstrang 24 im Bereich der Längskanten 21, 22 angeordnet. Der vertikale Förderstrick ist hier ein breiteres Förderband 61 zugeordnet. Die horizontale Förderstrecke weist zwei in geringem Abstand voneinander angeordnete Förderbänder 62, 63 zu beiden Seiten des Zuschnittstrangs 24 auf. Diese sind über gesonderte, auf derselben Achse gelagerte Umlenkrollen 64, 65 geführt. Das einzelne Förderband 61 läuft über eine Umlenkrolle 66.

Der Zuschnittstrang 24 wird im Bereich der freien, nicht miteinander verbundenen Querkanten 25, 26 durch Leitorgane geführt und geschützt. Im Bereich der Querkante 25, also des Deckelinnenlappens 27, ist ein Führungssteg 67 mit geringem Abstand von dem Zuschnittstrang 24 angeordnet. Auf der gegenüberliegenden Seite befindet sich eine Wange 68 eines Maschinengestells. Diese bildet eine vorstehende Führungsrippe 69 im Bereich der durch die Querkante 26 gebildete Vertiefung. Die vorstehenden spitzwinkligen Ecken aufgrund der Schenkel 30 liegen hier in einem geschützten Bereich aufgrund von Vertiefungen in der Wange 68 zu beiden Seiten der Führungsrippe 69.

Im Bereich besonderer Förderstrecken können zusätzliche Führungsorgane für den Zuschnittstrang 24 angeordnet sein, wie Fig. 9 und 10 beispielhaft zeigen. Im Bereich von an die Querkanten 25 angrenzenden Abschnitten der Längskanten 21 und 22 sind Leitschienen 70 zu beiden Seiten des Zuschnittstrangs 24 angeordnet und über einen Tragbügel 71 mit den Führungsstegen 67 verbunden.

Auch der gegenüberliegende Bereich des Zuschnittstrangs 24 weist entsprechende Leitorgane auf, nämlich Leitstege 72 im Bereich der Längskanten 21, 22. Die Leitstege 72 sind mit der Wange 68 verbunden.

Die Wange 68 als Teil eines im übrigen nicht gezeigten Maschinengestells ist Tragorgan für die Umlenkrollen der Förderbänder wie auch der Führungsstege 67. Zur Aufnahme der (frei drehbaren) Umlenkrollen für die Förderbänder sind an der Wange 68 frei abstehende Tragbolzen 73 angeordnet. Die Führungsstege 67 sind über Tragbügel 74 mit der Wange 68 verbunden. Die Tragbolzen 73 können, soweit erforderlich, an abgewinkelten Tragarmen 75 angebracht sein, die ihrerseits mit der Wange 68 verbunden sind.

Die Gestaltung des Zuschnittstrangs 24 ermöglicht die Bildung von Zuschnittspeichern bzw. Speicherstrecken. Diese werden im Bereich von horizontalen oder vertikalen Förderstrecken gebildet. Fig. 4 zeigt eine Speicherstrecke 76 innerhalb eines horizontalen Förderstrangs. Das Konzept einer solchen Speicherstrecke besteht darin, die Dichtlage der Zuschnitte 20 innerhalb des Zuschnittstrangs 24 (zeitweilig) aufzufächern, nämlich beim Abbau der Speicherstrecke. Während der normalen Transportphase werden die Zuschnitte 20 auch im Bereich der Speicherstrecke 76 in Dichtlage gefördert. Bei zeitweilig unterbrochener oder vermindeter Zufuhr des Zuschnittstrangs 24 wird die Speicherstrecke 76 abgebaut, indem die Zuschnitte in die aufgefächerte Position gebracht werden (Fig. 4). Dadurch ist die Abförderung von Zuschnitten 20 in Dichtlage an der Austrittsseite der Speicherstrecke 76 (in Fig. 4 rechts) möglich, auch wenn eintrittsseitig keine Zuschnitte 20 zugeführt werden. Eine solche Unterbrechung der Zuschnittzufuhr ist beispielsweise bei einem Wechsel von Paletten oder anderen Transportorganen gegeben, wenn die Zuschnitte 20 bzw. die Materialbahn 23 stapelweise oder als Bobine zur Verfügung gestellt wird.

Der Speicherstrecke 76 sind zwei voneinander unabhängig arbeitende und ausgebildete Förderbänder 77 und 78 zugeordnet. Durch das in der bereits beschriebenen Weise ausgebildete Förderband 77 wird der Zuschnittstrang 24 in den Bereich der an das Förderband 77 anschließenden Speicherstrecke 76 eingefördert. Zum Förderband 78, welches den Zuschnittstrang 24 aus der Speicherstrecke 76 abfördert, besteht ein größerer Abstand, entsprechend der Länge der Speicherstrecke 76.

Das Förderband 78 wird an dem der Speicherstrecke 76 zugekehrten Ende über größer dimensionierte Umlenkrollen 79 geführt. Die beiden Umlenkrollen 79 der einander oberhalb und unterhalb des Zuschnittstrangs 24 gegenüberliegenden Förderbänder 78 sind in der Förderebene des Zuschnittstrangs 24 hin- und herbewegbar, bei dem in Fig. 4 gezeigten Ausführungsbeispiel aus der in ausgezogenen Linien (rechts) gezeigten Stellung in die strichpunktiert gezeichnete Position. Die in ausgezogenen Linien gezeigte Stellung entspricht dem Abbau der Speicherstrecke 76. Der Speicher ist durch Auffächern der Zuschnitte 20 innerhalb der Speicherstrecke 76 abgebaut. Durch Zufuhr von Material (Zuschnittstrang 24) durch das Förderband 77 muß jetzt der Speicher wieder aufgebaut werden, bis im Bereich der Speicherstrecke 76 die Zuschnitte in Dichtlage orientiert sind. Während dieser Auffüllung der Speicherstrecke 76 kehrt das Förderband 78 durch Verschieben der Umlenkrolle 79 in die strichpunktierte Stellung zurück. Diese entspricht der Normalstellung.

Zur Durchführung dieser Bewegungen des Förderbands 78 zum Abbau und Wiederauffüllen des Speichers sind die Umlenkrollen 79 an einem gemeinsamen Schlitten 80 gelagert. Dieser ist im Querschnitt U-förmig ausgebildet (Fig. 10) und mit einer (aufrechten) Tragwandung 81 auf parallelen Gleitstangen 82 verschiebbar. Der Schlitten 80 wandert mit den Umlenkrollen 79 in die beschriebenen Positionen.

Zum Ausgleich der Längenunterschiede der Förderbänder 78 bilden diese im Bereich des Schlittens 80 eine Bandschleife 83. Zu diesem Zweck wird jedes Förderband 78 um eine erste Schleifenrolle 84 am Schlitten 80 und eine zweite, feststehende Schleifenrolle 85 am Maschinengestell bzw. an der Wange 68 geführt. Der Abstand zwischen den beiden Schleifenrollen 84, 85 wird bei der Verschiebung der Umlenkrollen 79 in die Normalstellung kleiner, entsprechend dem Abbau der Bahnschleife 83.

Der Zuschnittstrang 24 wird im Bereich der Speicherstrecke 76, also in einem Bereich ohne Förderbänder, durch andere Stützorgane in der jeweiligen, sich hinsichtlich der Zick-Zack-Position der Zuschnitte 20 ändernde Formation stabilisiert. Bei dem vorliegenden Ausführungsbeispiel sind oberhalb und unterhalb des Zuschnittstrangs 24 je zwei elastisch dehnbare Stützgurte 86, 87 angeordnet. Diese sind hier als Rundprofile ausgebildet. Die Stützgurte 86, 87 liegen mit Abstand voneinander an den Längskanten 21, 22 der Zuschnitte 20 an.

Die Stützgurte 86, 87 sind an der Eintrittsseite der Speicherstrecke 76 fest verankert, im vorliegenden Falle mit Befestigungsbolzen 88 an der Wange 68. Die Stützgurte 86, 87 laufen über passend ausgebildete Profilrollen 89, 90. Diese sind hier gleichachsig gelagert mit Umlenkrollen 91 für die Förderbänder 77. Die Profilrollen 89, 90 sind freidrehbar auf einem Tragbolzen 73 der Umlenkrolle 91 gelagert.

Das gegenüberliegende Ende der Stützgurte 86, 87 ist mit dem Schlitten 80 verbunden, und zwar ebenfalls über einen Befestigungsbolzen 92. Die Befestigung erfolgt hier in der Achse der Umlenkrolle 79. Die Stützgurte 86, 87 werden aus der Stützebene über profilierte Leitstücke 93 des Schlittens 80 zum Befestigungsbolzen 92 geführt.

Die Stützgurte 86, 87 werden beim Abbau der Speicherstrecke 76 entsprechend der Verschiebung des Förderbands 78 gedehnt bis zur Maximaldehnung gemäß Position in Fig. 4, ausgezogene Linien. Dadurch wird eine Relativbewegung der Zuschnitte 20 innerhalb der Speicherstrecke 76 gegenüber den Stützorganen, nämlich den Stützgurten 86, 87 vermieden. Die "Dehnung", nämlich Spreizung des Zuschnittstrangs 24 erfolgt in demselben Maß wie die Dehnung der Stützgurte 86, 87, so daß eine reibungsfreie Führung der zick-zack-förmig gefalteten Zuschnitte 20 in die aufgefächerte Position und zurück in die Dichtlage gegeben ist.

Während des Speicherabbaus steht das Förderband 77 still oder läuft mit einer verminderten Fördergeschwindigkeit.

Ein anderes Tehma ist beispielshaft in Fig. 11 und 12 angesprochen. Es geht um die Bildung des Zuschnittstrangs 24 durch zick-zack-förmiges Falten der Materialbahn 23. Diese kann auf verschiedene Weise zur Verfügung gestellt werden, nämlich als gewickelte Bobine oder - wie in Fig. 11 und 12 gezeigt - in gefalteten Stapeln 94 auf einer Palette 95 oder dergleichen. Die Materialbahn 23 wird von den Stapeln 24 nacheinander abgezogen, und zwar durch ein Paar von Zugwalzen 96. Die Materialbahn 23 gelangt dadurch zeitweilig in Strecklage. Es folgt ein Faltorgan 97, welches die Zick-Zack-Faltung (wieder) herstellt und so den Zuschnittstrang 24 bildet, der zwischen zwei (aufrechten) Förderbändern 40, 41 abtransportiert wird.

Das Faltorgan 97 besteht hier aus zwei in geringem Abstand voneinander angeordneten Faltrollen 98, 99, zwischen denen die Materialbahn 23 hindurchläuft. Die Faltrollen 98, 99 sind mit einem Führungsstück 100 verbunden, welches in einer Profilschiene 101 hin- und herbewegt wird, quer zur Ebene der Materialbahn 23. Die Materialbahn 23 läuft zwischen den Faltrollen 98, 99 hindurch. Eine seitwärts Bewegung erfolgt während einer Phase, in der eine Knickstelle zwischen benachbarten Zuschnitten 20 sich im Bereich der Faltrollen 98, 99 befindet. Durch die Seitwärtsbewegung erfolgt die Faltung der Materialbahn 23.

Diese läuft sodann vorgefaltet in ein in Förderrichtung divergierendes Mundstück 102 ein. Dieses besteht aus an jeder Seite angeordneten, angetriebenen Mundstückbändern 103, 104. Mit zunehmender Verbreiterung eines Förderraums zwischen den Mundstückbändern 103, 104 wird die Zick-Zack-Faltung aufgebaut und die Zuschnitte 20 in zunehmend kleinerem Abstand zueinander bewegt, bis sie schließlich im Bereich der Förderbänder 40, 41 in Dichtlage angeordnet sind.

## Patentansprüche

1. Verfahren zum Handhaben, insbesondere Fördern einer Vielzahl von Zuschnitten, die unter Bildung einer fortlaufenden Materialbahn an ihren Rändern, insbesondere Längskanten (21, 22), miteinander verbunden sind, für die Herstellung von Packungen, vorzugsweise im Zusammenhang mit einer Verpackungsmaschine, **dadurch gekennzeichnet,** daß die miteinander verbundenen Zuschnitte (20) ziehharmonikaartig bzw. zick-zack-förmig bis zur Dichtlage der Zuschnitte aneinandergefaltet sind und daß der so gebildete Zuschnittstrang (24) unter Umlenkung in unterschiedlicher Richtung gefördert und dabei durch Förderorgane abgestützt wird, wobei die Zuschnitte (20) im Bereich der Umlenkung parallel zu ihren Faltkanten bzw. Rändern (21, 22) oder quer zu diesen aufgefächert werden.

2. Verfahren nach Anspruch 1, **dadurch gekennzeichnet,** daß die Materialbahn aus Zuschnitten (20) aus insbesondere dünnem Karton besteht, die an ihren Rändern über Restverbindungen, die durch kürzere und längere Stanzschnitte gebildet sind, miteinander verbunden sind, wobei die Materialbahn im Bereich der Restverbindungen zwischen benachbarten Zuschnitten (29) zick-zack-förmig gefaltet ist, wobei ein insbesondere kontinuierlicher Förderantrieb auf den Zuschnittstrang (24) ausgeübt wird, vorzugsweise auf durch die Zick-Zack-Faltung gebildete außenliegende Kanten (Längskanten 21, 22 und/oder Querkanten 25, 26) desselben.

3. Vorrichtung zur Handhabung, insbesondere Förderung und Speicherung, von Zuschnitten, die unter Bildung eines Zuschnittstrangs (24) an ihren Rändern (21, 22) zu einer fortlaufenden Materialbahn miteinander verbunden und zick-zack-förmig bis zur Dichtlage aneinandergefaltet sind,
- wobei als Förderorgane angetriebene Förderbänder (39, 40, 41) vorgesehen sind, die durchgängig an wenigstens zwei einander gegenüberliegenden Seiten des Zuschnittstrangs (24) zur Führung desselben angeordnet sind, und die unter Mitnahme des Zuschnittstrangs (24) an jeweils zugekehrten Längskanten (21, 22) und/oder Querkanten (25, 26) desselben unter Reib- und/oder Formschluß anliegen,
- wobei im Bereich von Umlenkungen eines der Förderbänder (39, 40, 41) innenseitig des Zuschnittstrangs (24) und im Bereich von horizontalen Förderstrecken an der Unterseite vorgesehen ist,
- und wobei die Förderbänder (39, 40, 41) in mehrere, unmittelbar aneinander anschließende Bandabschnitte unterteilt sind, wobei Umlenkrollen (49, 50, 51..) für aneinander anschließende Förderbänder auf derselben Achse angeordnet sind.

4. Vorrichtungen nach Anspruch 3, dadurch gekennzeichnet, daß im Bereich der Umlenkung des Zuschnittstrangs (24) unter Auffächern der miteinander verbundenen Zuschnitte (20) im Bereich der radial außenliegenden Seite des Zuschnittstrangs (24) jeweils ein Umlenkband (52) bzw. Umlenkförderer (54) angeordnet ist, dessen fördernder Trum bzw. Gurt (42) bogenförmig an radial außenliegenden Kanten (Längskanten 21, 22 oder Querkanten 25, 26) unter kreisbogenförmigem Verlauf anliegt.

5. Vorrichtung nach Anspruch 3, dadurch gekennzeichnet, daß bei einer Umlenkung der Materialbahn (23) über die insbesondere kurzen Querkanten (25, 26) die Zuschnitte (20) innenseitig auf einer Formrolle (59) abgestützt sind, deren Profil der Kontur der Querkante (25, 26) entspricht, insbesondere trapezförmig ausgebildet ist zur Abstützung der entsprechend ausgebildeten Querkante (26) eines Zuschnitts (20) für die Herstellung von Hinge-Lid-Packungen.

6. Vorrichtung nach Anspruch 3 oder 4, dadurch gekennzeichnet, daß die Förderbänder ( 39, 40, 41...) und/oder die Umlenkbänder (52) bzw. Umlenkförderer (54) auf der den Zuschnitten (20) zugekehrten Seite mit einer elastischen Auflage (44) versehen sind zum form- bzw. kraftschlüssigen Hineindrücken von Kanten der Zuschnitte (20) während des Transports.

7. Vorrichtung nach Anspruch 3, dadurch gekennzeichnet, daß der Zuschnittstrang (24) an den freien, nicht durch Förderbänder (39, 40, 41...) erfaßten Seiten durch ortsfeste Führungstege (67) oder Führungsrippen (69) geführt und gegen Beschädigung gesichert ist.

8. Vorrichtung nach Anspruch 3, dadurch gekennzeichnet, daß die Förderorgane (Förderbänder 39, 40, 41...) für den Zuschnittstrang (24) und Führungsorgane (Führungssteg 67, Führungsrippe 69, Leitschienen 70...) an einem einseitig angeordneten Tragorgan, insbesondere an einer Wange (68) als Teil eines Maschinengestells angeordnet sind, wobei Umlenkrollen (45, 46...) für Förderbänder (39, 40, 41...) auf einseitig auskragenden Tragbolzen (60) und Führungsorgane (Führungssteg 67 etc.) an einseitig abstehenden Tragbügeln (71) angebracht sind.

9. Vorrichtung, insbesondere nach Anspruch 3, dadurch gekennzeichnet, daß eine Speicherstrecke (67) mit einem Zuschnittstrang (24) veränderlicher Dichte der Zuschnitte (20) im Bereich einer geradlinigen, insbesondere horizontalen Förderstrecke gebildet ist, wobei beim Abbau der Speicherstrecke (76) die Zuschnitte (20) auf zunehmend größßeren Abstand voneinander auffächerbar sind.

10. Vorrichtung nach Anspruch 9, dadurch gekennzeichnet, daß die Speicherstrecke (76) zwischen zwei mit Abstand voneinander endenden bzw. umgelenkten Förderbändern (77, 78) gebildet ist, wobei das in Förderrichtung des Zuschnittstrangs (24) vorn liegende, abfördernde Förderband(78) in Förderrichtung bewegbar ist zur Fortsetzung des Transports des Zuschnittstrangs (24) bei unterbrochener bzw. reduzierter Zufuhr des Zuschnittstrangs (24) durch das rückwärtige, zufördernde Förderband (77).

11. Vorrichtung nach Anspruch 10, dadurch gekennzeichnet, daß das verstellbare Förderband (78) über eine Umlenkrolle (79) geführt ist, die in Förderrichtung des Zuschnittstrangs (24) hin- und herbewegbar ist, zum Auf- oder Abbau der Speicherstrecke (76) unter Vergrößern oder Verkleinern einer durch das Förderband (78) gebildeten Bandschleife (83).

12. Vorrichtung nach Anspruch 9, dadurch gekennzeichnet, daß der Zuschnittstrang (24) im Bereich der Speicherstrecke (76) durch elastisch dehnbare, an den Kanten des Zuschnittstrangs (24) anliegende Führungsorgane abgestützt ist, insbesondere durch Stützgurte (86, 87) aus elastischem Werkstoff, die den Längenveränderungen der Speicherstrecke (76) beim Abbau und Aufbau derselben durch Dehnung folgen, derart, daß die Relativstellung zwischen den von den Stützgurten (86, 87) erfaßten Kanten der Zuschnitte (20) unverändert bleibt.

13. Vorrichtung, insbesondere nach Anspruch 3, dadurch gekennzeichnet, daß der Zuschnittstrang (24) aus einer gestreckten Materialbahn (23) durch Querbewegung eines auf die Materialbahn (23) einwirkenden Faltorgans (97) gebildet ist, welches im Bereich der zu bildenden Faltkanten (38) bzw. Längskanten (21, 22) eine quergerichtete Faltkraft in der einen und anderen Richtung ausübt, wobei das Faltorgan (97) vorzugsweise aus zwei im geringen Abstand voneinander angeordneten Faltrollen (98, 99) besteht, zwischen denen die Materialbahn (23) hindurchläuft und die quer zu dieser hin- und herbewegbar sind, insbesondere mit einem Führungsstück (100) in einer Profilschiene (101).

14. Vorrichtung nach Anspruch 13, dadurch gekennzeichnet, daß an das Faltorgan (97) ein Mundstück (102) anschließt, welches aus divergierenden Mundstückbändern (103, 104) besteht und in eine durch Förderbänder (40, 41) gebildete Förderstrecke für den Zuschnittstrang (24) übergeht.

## Claims

1. Process for the handling, especially conveyance, of a multiplicity of blanks which are connected to one another at their edges, especially longitudinal edges (21, 22), to form a continuous material web, for the production of packs, preferably in conjunction with a packaging machine, characterised in that the blanks (20) connected to one another are folded against one another in a concertina-like or zigzag-shaped manner until the blanks lie closely against one another, and in that the blank strand (24) thus formed is conveyed in a different direction, at the same time being deflected, and is supported by conveying members, in the region of the deflection the blanks (20) being fanned open parallel to their folding edges or longitudinal edges (21, 22) or transversely relative to these.

2. Process according to Claim 1, characterised in that the material web consists of blanks (20) made of especially thin cardboard which are connected to one another at their edges via a residual connection formed by shorter and longer punching cuts, the material web being folded in a zigzag-shaped manner in the region of the residual connections between adjacent blanks (29), an especially continuous conveying drive being exerted on the blank strand (24), preferably on outer edges (longitudinal edges 21, 22 and/or transverse edges 25, 26) of the latter which are formed as a result of the zigzag folding.

3. Apparatus for the handling, especially conveyance and storage, of blanks which, to form a blank strand (24), are connected to one another at their edges (21, 22) to form a continuous material web and which are folded in a zigzag-shaped manner until they lie closely against one another,
- there being provided as conveying members driven conveyor bands (39, 40, 41) which are arranged continuously on at least two mutually opposite sides of the blank strand (24) in order to guide the latter and which, taking up the blank strand (24), bear frictionally and/or positively on respectively facing longitudinal edges (21, 22) and/or transverse edges (25, 26) of the latter,
- one of the conveyor bands (39, 40, 41) being provided on the inside of the blank strand (24) in the region of deflections and on the underside in the region of horizontal conveying zones,
- and the conveyor bands (39, 40, 41) being subdivided into a plurality of band portions directly adjoining one another, deflecting rollers (49, 50, 51..) for conveyor bands adjoining one another being arranged on the same shaft.

4. Apparatus according to Claim 3, characterised in that in the region of the deflection of the blank strand (24), the blanks (20) connected to one another being fanned open in the region of the radially outer side of the blank strand (24), is arranged respectively a deflection band (52) or deflection conveyor (54), the conveying side or belt (42) of which bears arcuately against radially outer edges (longitudinal edges 21, 22 or transverse edges 25, 26) along a path in the form of an arc of a circle.

5. Apparatus according to Claim 3, characterised in that, during a deflection of the material web (23) via the especially short transverse edges (25, 26), the blanks (20) are supported on the inside on a shaping roller (59), the profile of which corresponds to the contour of the transverse edge (25, 26), especially is trapezoidal for supporting the correspondingly designed transverse edge (26) of a blank (20) for the production of hinge-lid packs.

6. Apparatus according to Claim 3 or 4, characterised in that the conveyor bands (39, 40, 41, etc.) and/or the deflection bands (52) or deflection conveyors (54) are equipped with an elastic coating (44) on the side facing the blanks (20), for the positive or non-positive pressing in of edges of the blanks (20) during transport.

7. Apparatus according to Claim 3, characterised in that, on the free sides not grasped by conveyor bands (39, 40, 41, etc), the blank strand (24) is guided and safeguarded against damage by fixed guide webs (67) or guide ribs (69).

8. Apparatus according to Claim 3, characterised in that the conveying members (conveyor bands 39, 40, 41, etc) for the blank strand (24) and guide members (guide web 67, guide rib 69, guide rails 70, etc) are arranged on a supporting member located on one side, especially on a cheek (68) as part of a machine frame, deflection rollers (45, 46, etc) for conveyor bands (39, 40, 41, etc) being attached to carrier bolts (60) and guide members (guide web 67, etc) projecting on one side on supporting bars (71) projecting on one side.

9. Apparatus especially according to Claim 3, characterised in that a storage zone (67) with a blank strand (24) of variable density of the blanks (20) is formed in the region of a straight, especially horizontal conveying zone, and during the reduction of the storage zone (76) the blanks (20) can be fanned open at an increasing distance from one another.

10. Apparatus according to Claim 9, characterised in that the storage zone (76) is formed between two conveyor bands (77, 78) terminating or deflected at a distance from one another, whilst the discharge conveyor band (78) located at the front in the conveying direction of the blank strand (24) is movable in the conveying direction for continuing the transport of the blank strand (24) when there is an interrupted or reduced feed of the blank strand (24) by the rear feeding conveyor band (77).

11. Apparatus according to Claim 10, characterised in that the adjustable conveyor band (78) is guided over a deflection roller (79) which is movable to and fro in the conveying direction of the blank strand (24), for building up or reducing the storage zone (76), at the same time with an increase or reduction of a band loop (83) formed by the conveyor band (78).

12. Apparatus according to Claim 9, characterised in that, in the region of the storage zone (76), the blank strand (24) is supported by elastically stretchable guide members bearing against the edges of the blank strand (24), especially by supporting belts (86, 87) made of elastic material which follow the variations in length of the storage zone (76) during the reduction and build-up of the latter by stretching, in such a way that the relative position between the edges of the blanks (20) grasped by the supporting belts (86, 87) remains unchanged.

13. Apparatus especially according to Claim 3, characterised in that the blank strand (24) is formed from an extended material web (23) as a result of the transverse movement of a folding member (97) which acts on the material web (23) and which exerts a transversely directed folding force in one direction and the other in the region of the folding edges (38) or longitudinal edges (21, 22) to be formed, the folding member (97) preferably consisting of two folding rollers (98, 99) which are arranged at a short distance from one another and between which the material web (23) runs through and which are movable to and fro transversely relative to this, especially with a guide element (100) in a sectional rail (101).

14. Apparatus according to Claim 13, characterised in that the folding member (97) is followed by a mouthpiece (102) which consists of diverging mouthpiece bands (103, 104) and which merges into a conveying zone, for the blank strand (24), formed by conveyor bands (40, 41).

## Revendications

1. Procédé de manipulation en particulier de transfert d'une pluralité de flans reliés ensemble, en constituant une bande de matériau continue, sur leurs arêtes, en particulier leurs arêtes longitudinales (21, 22), pour la fabrication d'emballages, de préférence en liaison avec une machine d'emballage, caractérisé en ce que les flans (20) reliés ensemble sont pliés ensemble à la façon d'un soufflet d'harmonica ou en zig-zag jusqu'à venir en appui intime flan contre flan et en ce que le tronçon de flan (24) ainsi constitué est transféré, avec un renvoi le faisant changer de direction, et soutenu au moyen d'organes de transport, les flans (20) étant déployés dans la zone du renvoi parallélement à leurs arêtes ou bords de pliage (21, 22), ou bien transversalement par rapport à ces arêtes de bord de pliage.

2. Procédé selon la revendication 1, caractérisé en ce que la bande de matériau est composée de flans (20), en particulier en carton mince, reliés ensemble sur leurs bords par l'intermédiaire de liaisons résiduelles, constituées de découpages courts et longs venant d'estampage, la bande de matériau étant pliée en zig-zag dans la zone des liaisons résiduelles, entre des flans (29) voisins, un entraînement de transport, en particulier continu, étant exercé sur le tronçon de flans (24), de préférence sur des arêtes extérieures, (arêtes longitudinales (21, 22) et/ou arêtes transversales (25, 26)) de ces flans, constitués par le pliage en zig-zag.

3. Dispositif de manipulation, en particulier de transfert et de stockage de flans reliés ensemble en formant un tronçon de flans (24), par leurs bords (21, 22), pour constituer une bande de matériau continue et pliés les uns sur les autres, en zig-zag, jusqu'à être en appui intime, dans lequel
- sont prévues des bandes transporteuses (39, 40, 41), formant les organes de transport, qui sont disposées entièrement sur au moins deux côtés superposés du tronçon de flans (24) pour son guidage et qui reposent, avec frottement et/ou adaptation de forme, avec entraînement du tronçon de flans (24), sur chacune des arêtes longitudinales (21, 22) en regard et/ou les arêtes transversales (25, 26) de ceux-ci,
- dans la zone des renvois, l'une des bandes transporteuses (39, 40, 41) est disposée du côté interne du tronçon des flans (24) et dans la zone des tronçons transporteurs horizontaux sur le côté inférieur,
- et les bandes transporteuses (39, 40, 41) sont séparées en plusieurs tronçons de bande reliés directement les uns aux autres, des rouleaux de renvoi (49, 50, 51,...) pour les bandes transporteuses successives étant prévus sur les axes mêmes de celles-ci.

4. Dispositif selon la revendication 3, caractérisé en ce que, dans la zone du renvoi du tronçon de flan (24), une bande de renvoi (52) ou un transporteur de renvoi (54) est disposé dans la zone de la face radialement extérieure de chaque tronçon de flan (24), en déployant les flans (20) reliés ensemble, bande de renvoi ou transporteur de renvoi dont le tronçon ou le brun (32) assurant le transport appuie avec une allure arquée sur des arêtes radialement extérieures (arêtes longitudinales 21, 22 ou arêtes transversales 25, 26), en décrivant un arc de cercle.

5. Dispositif selon la revendication 3, caractérisé en ce que, lors d'un renvoi de la bande de matériau (23) sur, en particulier, les arêtes transversales courtes (25, 26), les flans (20) sont soutenus du côté intérieur sur un rouleau de forme (59) dont le profil correspond au contour de l'arête transversale (25, 26), en particulier avec une forme trapézoïdale, pour soutenir l'arête transversale (26) de réalisation correspondante d'un flan (20) destiné à la fabrication d'emballages se présentant sous la forme de boîtes à rabat.

6. Dispositif selon la revendication 3 ou 4, caractérisé en ce que les bandes transporteuses (39, 40, 41 ...) et/ou les rouleaux de renvoi (52) ou le transporteur de renvoi (54), sont pourvus, sur la face tournée vers les flans (20) d'un revêtement (44) élastique, pour y enfoncer, en créant une liaison de forme ou mécanique, les arêtes des flans (20) pendant le transport.

7. Dispositif selon la revendication 3, caractérisé en ce que le tronçon de flan (24) est assuré sur les faces libres, non saisies par les bandes transporteuses (39, 40, 41...) au moyen de nervures de guidage (67) ou de bandes de guidage (69) localement fixes et/ou protégé contre tout endommagement.

8. Dispositf selon la revendication 3, caractérisé en ce que les organes de transport (bandes transporteuses 39, 40, 41...) destinés au tronçon de flan (24) et aux organes de guidage, (nervures de guidage (67), bandes de guidage (69), glissières de guidage (70...) sont disposés sur un organe support monté d'un côté en particulier sur une joue (68) faisant partie d'un bâti, des rouleaux de renvoi (45, 46...) destinés aux bandes transporteuses (39, 40, 41...) étant montés sur des boulons supports (60) faisant saillie sur un côté et des organes de guidage (nervures de guidage 67, etc.) sur des étriers supports (71) faisant saillie sur un côté.

9. Dispositif, en particulier selon la revendication 3, caractérisé en ce qu'un espace de stockage (67), avec un tronçon de flan (24), de densité variable des flans (20), est constitué dans la zone d'un chemin de transport rectiligne, en particulier horizontal, les flans (20) pouvant être déployés avec un espacement allant en augmentant les uns par rapport aux autres, lors de la consommation de l'espace de stockage (76).

10. Dispositif selon la revendication 9, caractérisé en ce que l'espace de stockage (76) est constitué entre deux bandes transporteuses (77,78) terminant ou subissant un renvoi, à distance les unes des autres, la bande transporteuse (78) assurant le transport d'évacuation, située à l'avant dans la direction de transport du tronçon de flan (24), étant déplaçable dans la direction de transport, pour continuer le transport du tronçon de flan (24) lorsque l'alimentation du tronçon de flan (24) est interrompue ou que sa cadence est réduite, au moyen de la bande transporteuse (27) arrière assurant le transport d'alimentation.

11. Dispositif selon la revendication 10, caractérisé en ce que la bande transporteuse (78) réglable est guidée sur un rouleau de renvoi (79) déplaçable dans un sens et dans l'autre dans la direction de transport du tronçon de flan (24), pour constituer ou consommer l'espace de stockage (76) avec augmentation ou diminution de la boucle de bande (83) constituée par la bande transporteuse (78).

12. Dispositif selon la revendication 9, caractérisé en ce que le tronçon de flan (24) est soutenu, dans la zone du chemin de stockage (76), au moyen d'organes de guidage extensibles élastiquement, appuyant sur les arêtes du tronçon de flan (24) en particulier au moyen de courroies d'appui (86, 87) réalisées en un matériau élastique qui suivent en s'étirant, les fluctuations de longueur de l'espace de stockage (76) lors de la consommation ou de la constitution de celui-ci, de manière que la position relative entre les arêtes des flans (20) saisies par les courroies d'appui (86, 87) reste inchangée.

13. Dispositif, en particulier selon la revendication 3, caractérisé en ce que le tronçon de flan (24) est constitué par une bande de matériau (23) étendue, par déplacement transversal d'un organe de pliage (97) agissant sur la bande de matériau (23), et exerçant dans la zone des arêtes de pliage (38), respectivement des arêtes longitudinales (21, 22) à constituer une force de plage orientée transversalement dans l'une et l'autre direction, l'organe de pliage (97) étant constitué de préférence de deux galets de pliage (98, 99) disposés à faible distance l'un de l'autre et entre lesquels la bande de matériau (23) passe et qui sont déplaçables dans un sens et dans l'autre transversalement par rapport à celle-ci, en particulier avec une pièce de guidage (100) évoluant dans un rail profilé (101).

14. Dispositif selon la revendication 13, caractérisé en ce qu'une pièce d'embouchure (102), qui est composée de bandes de pièces d'embouchure (103, 104) allant en divergeant et se transformant en un tronçon de transport constitué par des bandes transporteuses (40, 41) pour le tronçon de flans (24), est raccordée à l'organe de pliage (97).
